# EUROPÄISCHE PATENTSCHRIFT

(11) **EP 0 628 133 B1**
(45) Veröffentlichungstag und Bekanntmachung des Hinweises auf die Patenterteilung: **06.08.1997**
(21) Anmeldenummer: 93922889.6
(22) Anmeldetag: 22.10.1993
(51) Int. Cl.: F01L 1/34

(54) **VERFAHREN ZUR ANSTEUERUNG EINER EINRICHTUNG ZUM RELATIVEN VERDREHEN EINER WELLE UND EINRICHTUNG ZUM RELATIVEN VERDREHEN DER WELLE EINER BRENNKRAFTMASCHINE**
PROCESS FOR DRIVING A DEVICE FOR RELATIVELY ROTATING A SHAFT AND DEVICE FOR RELATIVELY ROTATING THE SHAFT OF AN INTERNAL COMBUSTION ENGINE
PROCEDE POUR LA COMMANDE D'AMOR AGE D'UN DISPOSITIF SERVANT A LA ROTATION RELATIVE D'UN ARBRE, ET DISPOSITIF POUR LA ROTATION RELATIVE DE L'ARBRE D'UN MOTEUR A COMBUSTION INTERNE

(30) Priorität: 04.11.1992 DE 4237193
(43) Veröffentlichungstag der Anmeldung: 14.12.1994
(73) Patentinhaber: ROBERT BOSCH GMBH, 70442 Stuttgart (DE)
(72) Erfinder: GEYER, Gerhard, D-81739 München (DE); MENDLE, Johann, D-85457 Wörth (DE)
(86) Internationale Anmeldenummer: DE9301005
(87) Internationale Veröffentlichungsnummer: WO9410429

(56) Entgegenhaltungen:
- WO-A-92/20906
- DE-A- 3 937 644
- FR-A- 2 187 051
- GB-A- 2 157 364

## Beschreibung

### Stand der Technik

Die Erfindung geht aus von einem Verfahren zur Ansteuerung einer Einrichtung zum relativen Verdrehen einer Welle sowie einer Einrichtung zum relativen Verdrehen der Nockenwelle einer Brennkraftmaschine gegenüber dem drehbar auf der Nockenwelle angeordneten Antriebsrad derselben. Bei derartigen bekannten Einrichtungen und Verfahren zur Ansteuerung wird über ein Steuerventil eine Kolben-Zylindereinrichtung beaufschlagt, und der Kolben verschiebt ein Koppelglied, welches in einer Ausnehmung der Nockenwelle gelagert ist. Am Koppelglied, das mit der Nockenwelle in Eingriff steht, befinden sich Gerad- und Schrägverzahnungen, die beim Verschieben des Stellkolbens die Nockenwelle gegenüber dem Antriebsrad verdrehen. Eine von der Nockenwelle angetriebene hydrostatische Pumpe liefert das für die Verstellung des Stellkolbens nötige Druckmittel. Der Stellkolben wird zweiseitig mit Druck beaufschlagt, wobei eine Seite stets mit dem von der Pumpe erzeugten Druck beaufschlagt wird. Der Druck an der anderen Kolbenseite wird durch das Steuerventil durch Druckminderung bzw. durch das Abströmenlassen von Druckmittel in Abhängigkeit bestimmter Regelgrößen verändert (Absteuerung).

Ein derartiges Verfahren und eine derartige Einrichtung sind sehr aufwendig und dadurch auch kompliziert und erfordern vor allem einen hohen Energieaufwand.

Aus der DE-A-39 29 621 ist eine Einrichtung zum relativen Verdrehen einer Welle, insbesondere einer Nockenwelle zu einem Antriebsrad gemäß des Oberbegriffs des Patentanspruchs 1 bekannt. Dabei wird dort ein hydraulischer Linearmotor als Betätigungsanordnung für eine zwischen Antriebsrad und Welle wirksame Verstellanordnung zur baulichen Integration an der Brennkraftmaschine vorgeschlagen, wobei eine Hydropumpe mit einem Pumpenrotor zur Längs- bzw. Verstellachse des Linearmotors koaxial angeordnet ist. Dabei soll der Pumpenrotor am Außenumfang eines Zylinders des als Zylinder-Kolben-Einheit gestalteten Linearmotors drehbeweglich gelagert sein. Die bekannte Verstelleinrichtung weist dabei jedoch den Nachteil auf, daß sie einen sehr großen Bauraum benötigt und zudem energieaufwendig arbeitet.

### Vorteile der Erfindung

Das erfindungsgemäße Verfahren zur Ansteuerung einer Einrichtung zum relativen Verdrehen einer Welle nach der Gattung des Anspruchs 1 hat demgegenüber den Vorteil, daß eine sehr schnelle und energetisch günstige Betriebsweise möglich ist. Mit einem derartigen Verfahren läßt sich in besonders vorteilhafter Weise eine Einrichtung zum relativen Verdrehen der Welle einer Brennkraftmaschine betreiben, wie sie in den Ansprüchen 8 bis 20 beschrieben ist.

Die erfindungsgemäße Einrichtung zum relativen Verdrehen der Nockenwelle einer Brennkraftmaschine nach der Gattung des Anspruchs 8 hat den Vorteil, daß sie einfach ausgebildet ist und auch besonders kompakt baut. Sie zeichnet sich vor allem durch einen sehr niedrigen Energiebedarf aus. Der Ölverlust beschränkt sich auf Leckageverluste, da die aus dem Stellwerk zu verdrängenden Ölmengen von der Pumpe wieder angesaugt werden. Das Verstellelement wird in einer bevorzugten Ausführungsform der Erfindung in der Ruhestellung über das Steuerventil hydraulisch blockiert, es wird keine Regelabweichung erzwungen. Die Energieaufnahme bei dieser Ausführungsform ist besonders gering, da eine Energieaufnahme nur während der Verstellung erfolgt.

In einer anderen bevorzugten Ausführungsform wird auf vorteihafte Weise die gesamte Pumpenumdrehung zur Förderung und Verstellung unabhängig vom jeweils fördernden Pumpenarbeitsraum (Einzelpumpe) genutzt.

Weitere Vorteile der Erfindung ergeben sich aus den Unteransprüchen sowie der Beschreibung und der Zeichnung.

### Zeichnung

Ausführungsbeispiele der Erfindung sind in der nachfolgenden Beschreibung und Zeichnung wiedergegeben. Diese zeigt in Figur 1 einen Längsschnitt durch eine Nockenwellenverstelleinrichtung, in Figur 2 einen Schnitt längs II-II nach Figur 1, in Figur 3 einen Schnitt längs III-III nach Figur 1, in den Figuren 4 bis 7 (jeweils a bis e) Arbeitsdiagramme der in der Einrichtung verwendeten Pumpen und dazugehörige Ventilansteuerungen.

### Beschreibung der Ausführungsbeispiele

In der Zeichnung ist mit 10A das Endteil der Nockenwelle 10 einer Brennkraftmaschine bezeichnet. An der Stirnseite befindet sich ein nach außen gerichteter Flansch 10B mit einer zylindrischen Vertiefung 12, in die eine die Nockenwelle 10 durchdringende Längsbohrung 11 mündet. Die Längsbohrung 11 ist an die Druckölzufuhr der Brennkraftmaschine eines Kraftfahrzeuges angeschlossen. In die Vertiefung 12 taucht ein zylindrisches Ventilgehäuse 13A eines Steuerventils 13 ein, in dem eine Schieberbohrung 14 ausgebildet ist, die wiederum einen Steuerschieber 15 aufnimmt. Auf die weitere Konstruktion des Ventils ist später eingegangen.

An die Nockenwelle 10 bzw. den Flansch 10B angeschlossen und auf dem Ventilgehäuse 13A sitzend befinden sich eine Scheibe 16, ein als Drehkolbensteller 17 ausgebildetes Flügelrad mit den Flügeln 18, 19, 20 (siehe Fig. 2) sowie ein hohlzylindrisches Pumpengehäuse 21A einer Pumpe 21. Der Durchmesser der Scheibe 16 entspricht etwa dem des Flansches 10B, während der des Drehkolbenstellers 17 geringer ist. Die dem Drehkolbensteller 17 zugewandte Stirnseite des Pumpengehäuses 21A ist flanschartig nach außen erweitert, ihr Durchmesser entspricht etwa dem der Scheibe 16. Das Pumpengehäuse 21A, der Drehkolbensteller 17 und die Scheibe 16 sind durch vier Schrauben 22 drehfest zusammengespannt und mit dem Flansch 10B der Nockenwelle 10 verbunden. Diese Schrauben 22 bzw. die dazugehörigen Bohrungen 22A gehen von einer zylindrischen Vertiefung 23 aus, die in der dem Drehkolbensteller 17 abgewandten Stirnseite des Pumpengehäuses 21A angebracht ist. Die Bohrungen 22A reichen bis in den Flansch 10B der Nockenwelle 10.

Der Drehkolbensteller 17 wird von einem als Zahnrad ausgebildeten Antriebrad 24 umfasst. Dieses hat an seinen Stirnseiten jeweils eine zylindrische Einsenkung 24A bzw. 24B zur Aufnahme der flanschartigen Stirnseite des Pumpengehäuses 21A bzw. der Scheibe 16. Das Antriebsrad 24 treibt auf noch zu erläuternde Weise die Nockenwelle 10 und das Pumpengehäuse 21A (Rotor der Pumpe 21) an.

Die Flügel 18 bis 20 des Drehkolbenstellers 17 (Flügelrad) liegen in entsprechenden - in Figur 2 ersichtlichen - Ausnehmungen 25 bis 27 des Antriebsrades 24 und sind dort um einen Winkel von etwa 25° gegenüber dem Antriebsrad 24 verdrehbar. Zur Abdichtung der Flügel 18 bis 20 gegenüber den Ausnehmungen 25 bis 27 dienen Dichtrollen 28, welche durch Blattfedern 29 an die Außenfläche der Flügel bzw. an die Innenseite des Antriebsrades 24 gedrückt werden. Diese Dichtrollen 28 und Blattfedern 29 liegen in Axialnuten 30, die jeweils im Drehkolbensteller 17 bzw. im Antriebsrad 24 angebracht sind. Die Axialnuten 30 sind jeweils etwa in der Mitte zwischen zwei Flügeln 18 bis 20 im Drehkolbensteller 17 bzw. in der Mitte einer Ausnehmung 25 bis 27 angeordnet. Zwischen den in den Flügeln 18 bis 20 des Drehkolbenstellers 17 angeordneten Dichtrollen 28 und den in den Ausnehmungen 25 bis 27 des Antriebsrades 24 angeordneten Dichtrollen 28 werden Druckräume 25A bis 27A bzw. 25B bis 27B begrenzt. Die Druckräume 25A bis 27A liegen bei der in Figur 2 gewählten Darstellungsrichtung und im Uhrzeigersinn betrachtet hinter den Dichtrollen 28 in der entsprechenden Ausnehmung 25 bis 27, die Druckräume 25B bis 27B davor.

Der Drehkolbensteller 17 wird von mehreren Bohrungen 34 bis 39 durchdrungen, welche einerseits mit jeweils einem der Druckräume 25A bis 27A bzw. 25B bis 27B und andererseits mit Ringnuten 31, 32 am Außenumfang des zylindrischen Ventilgehäuses 13A verbunden sind. Die Bohrungen 34, 36 und 38 münden jeweils in die - in Figur 1 linke - Ringnut 31, die Bohrungen 35, 37 und 39 entsprechend in die rechte Ringnut 32. Über diese Bohrungen werden je nach Stellung des Schiebers 15 des Steuerventils 13 die Druckräume 25A bis 27A bzw. 25B bzw. 27B beaufschlagt oder entlastet, so daß der Drehkolbensteller 17 eine Rotationsbewegung entweder im Uhrzeiger- oder im Gegenuhrzeigersinn durchführt. Dadurch wird die Nockenwelle 10 auf "Früh"-Einstellung bzw. "Spät"-Einstellung der Ventile der Brennkraftmaschine eingestellt, d. h. es erfolgt eine "Phasen"-Verstellung der Nockenwelle relativ zum Antriebsrad 24 bzw. zur Kurbelwelle.

Durch das zylinderförmige Ventilgehäuse 13A des Steuerventils 13 dringen zwei Radialbohrungen 41 und 42, die von den Ringnuten 31 und 32 ausgehen. Die Radialbohrung 42 geht von der Ringnut 32 aus und mündet in die Schieberbohrung 14, während die Radialbohrung 41 von der Ringnut 31 ausgeht und in eine die Schieberbohrung 14 umgebende Steuerringnut 43 mündet. Im Bereich des Pumpengehäuses 21A sind am Außenumfang des Ventilgehäuses 13A zwei weitere Ringnuten 45, 46 ausgebildet. Von der - in Figur 1 rechten - Ringnut 46 geht eine Radialbohrung 47 aus, die in eine zweite Steuerringnut 48 an der Schieberbohrung 14 eindringt. Von der (linken) Ringnut 45 geht eine Schrägbohrung 49 aus, welche in eine Sackbohrung 50 eindringt, die wiederum parallel zur Schieberbohrung 14 verläuft und von der rechten Seite des Ventilgehäuses 13A bzw. der Vertiefung 12 ausgeht. In dieser Sackbohrung 50 ist ein Rückschlagventil 51 ausgebildet, welches sich bei einer Druckmittelströmung in Richtung von einer Kammer 52 hin zur Schrägbohrung 49 zu öffnen vermag. Diese Kammer 52 ist zwischen dem Ventilgehäuse 13A und dem Grund der Vertiefung 12 ausgebildet. Die Sackbohrung 50 ist von einer Radialbohrung 53 durchdrungen, die ebenfalls an der Schieberbohrung 14 mündet und die am Außenumfang des Ventilgehäuses 13A durch eine Hülse 54 verdeckt ist. Diese ist im Bereich des hohlzylindrischen Pumpengehäuses 21A zwischen diesem und dem Ventilgehäuse 13A angeordnet und fest mit dem Pumpengehäuse 21A verbunden.

Das Ventilgehäuse 13A ist drehfest mit dem Drehkolbensteller 17 verbunden, z.B. durch eine Preßpassung. Durch einen am Außenumfang des Ventilgehäuses 13A angebrachten Sicherungsring 56, der in eine Ringnut 58 eingesetzt ist, wird die Hülse 54 und das damit fest verbundene Pumpengehäuse 21a in axialer Richtung fixiert. Die Hülse 54 liegt somit an ihrer einen Stirnseite am Drehkolbensteller 17 und mit ihrer anderen Stirnseite am Sicherungsring 56 an. Im Bereich des Flansches 10B der Nockenwelle 10 ist am Außenumfang des Ventilgehäuses 13a ein weiterer Sicherungsring 57 angebracht, der an der Scheibe 16 anliegt und diese und den Drehkolbensteller 17 vor dem Anbringen an die Nockenwelle 10 gegen Verschieben sichert.

Im Bereich der Vertiefung 23 im Pumpengehäuse 21A ist in der Stirnseite des Ventilgehäuses 13A eine zylindrische Einsenkung 61 angebracht, von der die Schieberbohrung 14 ausgeht. Vom Grund 62 der Schieberbohrung 14 geht eine Axialbohrung 63 aus, die in die Kammer 52 mündet. In dieser Axialbohrung 63 ist ein Rückschlagventil 64 angeordnet, das bei einer Druckmittelströmung von der Kammer 52 zur Schieberbohrung 14 zu öffnen vermag.

In der Schieberbohrung 14 ist der Schieber 15 dicht gleitend geführt. Dieser ragt mit seiner einen Stirnseite bis in die Einsenkung 61 und ist dort mit einer Betätigungskugel 66 versehen. Am Außenumfang des Schiebers 15 sind zwei Steuerringnuten 67 und 68 ausgebildet. Die - in Figur 1 linke - Steuerringnut 67 ist mit einer den Schieber 15 radial durchdringenden Bohrung 69 verbunden, in die eine axial verlaufende Sackbohrung 70 mündet, die von der in der Schieberbohrung 14 befindlichen Stirnseite des Schiebers 15 ausgeht. An dieser Stirnseite stützt sich das eine Ende einer Druckfeder 71 ab, deren anderes Ende am Grund 62 der Schieberbohrung 14 anliegt. An der gegenüberliegenden Stirnseite des Steuerventils 13 liegt an der Führungskugel 66 der Stößel 72A eines Elektromagneten 72 an, mit dem der Schieber 15 gegen die Wirkung der Druckfeder 71 verstellt wird. Dieser Elektromagnet 72 ist achsgleich zur Nockenwelle 10 angesteuert und drehfest angeordnet. Er wird durch ein Steuergerät 73 angesteuert.

Wie insbesondere die Figur 3 zeigt, sind im Pumpengehäuse 21A vier radial verlaufende, durchgehende Bohrungen 74 bis 77 ausgebildet, die jeweils um 90° gegeneinander versetzt sind und in denen jeweils ein Kugelkolben 78 bis 81 geführt ist. Diese legen sich außen gegen einen Hubring 82, der in einem das Pumpengehäuse 21 verschließenden Pumpendeckel 83 angeordnet ist, und dessen Hubkurve kreisförmig ist und exzentrisch gegenüber der Längsachse der Nockenwelle 10 verläuft. Der Pumpendeckel 83 und mit ihm der Hubring 82 sind feststehend, während das Pumpengehäuse 21A mit der Nockenwelle 10 - wie bereits eingangs erwähnt - rotiert. Dazu ist der Pumpendeckel 83 auf geeignete Weise mit der Umgebung bzw. dem Einbauraum verbunden. Dazu kann beispielsweise eine einfache Klauenkupplung dienen. Das sich im Betrieb aufbauende Antriebsmoment kann sich dann beispielsweise am Motorfrontdeckel der Brennkraftmaschine abstützen. An der freien Stirnseite des Pumpendeckels 83 ist ein Abschlußdeckel 84 befestigt, durch dessen Zentralöffnung 84A der Elektromagnet 72 ragt.

Bei der beschriebenen Pumpe handelt es sich um eine Doppelpumpe, d.h. jeweils zwei einander benachbarte, um 90° zueinander versetzte, aber mit ihren Achsen in derselben Ebene liegende Kolben mit ihren entsprechenden Bohrungen bilden die beiden Pumpenelemente. Es ist jedoch auch möglich, nur eine Pumpe mit zwei einander gegenüberliegenden Kolben vorzusehen.

Die Hülse 54 wird im Ausführungsbeispiel von vier Druckmittelöffnungen durchdrungen, von denen in Figur 1 und 3 die beiden Druckmittelöffnungen 87 und 88 zu erkennen sind. Die beiden Druckmittelöffnungen 85 und 86 sind in axialer Richtung gegenüber den Druckmittelöffnungen 87 und 88 versetzt und in Figur 3 schematisch dargestellt. Diese Druckmittelöffnungen 85 bis 88 dienen als Ein- u. Auslaßöffnungen der (Pumpen-) Bohrungen 74 bis 77. Die Druckmittelöffnungen 85 bzw. 86 verbinden die Bohrungen 74 bzw. 75 mit der (rechten) Ringnut 46 und die Druckmittelöffnungen 87 bzw. 88 verbinden die beiden anderen Bohrungen 76 bzw. 77 mit der (linken) Ringnut 45 des Steuerventils 13.

Der Elektromagnet 72 ist in seiner in Figur 1 dargestellten Schaltstellung stromdurchflossen, d. h. der Stößel 72A stellt den Schieber 15 gegen die Wirkung der Druckfeder 71 aus seiner (linken) Neutralstellung I in seine (rechte) Schaltstellung II. In dieser Schaltstellung II des Schiebers 15 sind die Steuerringnut 67 im Steuerschieber 15 und die zweite Steuerringnut 48 an der Schieberbohrung 14 miteinander verbunden. Weiterhin sind auch die Steuerringnut 68 des Steuerschiebers 15 und die Steuerringnut 43 der Schieberbohrung 14 miteinander verbunden. Die Bohrungen 76 und 77 im Pumpengehäuse 21A sind über die Druckmittelöffnungen 87 und 88 mit der Ringnut 45 und über die Bohrung 49 mit der Sackbohrung 50 verbunden. Über die Radialbohrung 53 besteht von dieser Sackbohrung 50 eine Verbindung zur Schieberbohrung 14 im Bereich der Steueringnut 68. Von dieser kann Druckmittel über die Steuerringnut 43 und die Radialbohrung 41 in die Ringnut 31 und von dort über die Bohrungen 34, 36 und 38 in die Druckräume 25A, 26A und 27A gelangen. Die anderen Druckräume 25B, 26B und 27B sind über die Bohrungen 35, 37 und 39 mit der Ringnut 32 verbunden. Von dieser führt die Radialbohrung 42 in die Schieberbohrung 14 im Bereich zwischen Grund 62 und dem Ende des Steuerschiebers 15. Über die Sackbohrung 70 im Steuerschieber und über die Bohrung 69 kann Druckmittel in die Steuerringnut 67 gelangen. Diese ist - wie schon beschrieben - mit der zweiten Steuerringnut 48 verbunden. Von dieser besteht über die Radialbohrung 47 und die Ringnut 46 eine Verbindung zu den Druckmittelöffnungen 85 und 86 und somit zu den Bohrungen 74 und 75.

Bei nicht erregtem Elektromagneten 72 wird der Schieber 15 durch die Wirkung der Druckfeder 71 in seine (linke) Neutralstellung bewegt. In dieser Neutralstellung wird die Steueringnut 43 durch den Steuerschieber 15 einseitig verschlossen. Gleichzeitig ist auch die Steuerringnut 67 des Steuerschiebers 15 durch die Wandung der Schieberbohrung 14 einseitig verschlossen. Die Druckräume 25A bis 27A und 25B bis 27B sind somit ebenfalls einseitig verschlossen. Zusätzlich sind die zweite Steuerringnut 48 an der Schieberbohrung 14 und die Steuerringnut 68 des Steuerschiebers 15 miteinander verbunden. Die beiden Bohrungen 74 und 75 im Pumpengehäuse 21A sowie die Bohrungen 76 und 77 sind damit jeweils untereinander verbunden bzw. alle vier Bohrungen 74 bis 77 sind über die beiden Steuerringnuten 48 und 68 kurzgeschlossen.

Wird im Betrieb der Einrichtung zum relativen Verdrehen der Nockenwelle letztere angetrieben, rotiert mit dieser auch das Pumpengehäuse 21A mit den darin angeordneten Bohrungen 74 bis 77 und den entsprechenden Kugelkolben 78 bis 81. Letztere stützen sich an dem im feststehenden Pumpendeckel 83 angebrachten Hubring 82 ab, so daß diese eine Auf- und Abwärtsbewegung (Saug- und Druckhub) ausführen. Bei einem Saughub der Kugelkolben 80 und 81 (Bewegung radial auswärts) und bei dem in Schaltstellung II befindlichen Steuerventil 13 bzw. Steuerschieber 15 können die Bohrungen 76 und 77 über das sich öffnende Rückschlagventil 51 aus der Kammer 52 über die Längsbohrung 11 in der Nockenwelle 10 mit Druckmittel versorgt werden. Bei einem Druckhub der Kugelkolben 78 und 79 schließt dieses Rückschlagventil 51. Entsprechend können die beiden anderen Bohrungen 74 und 75 über das sich im Saughub öffnende Rückschlagventil 64 mit Druckmittel aufgefüllt werden (bei Schaltstellung II des Steuerschiebers 15 bzw. des Steuerventils 13). Befindet sich das Steuerventil 13 (Steuerschieber 15) in seiner Neutralstellung I sind - wie bereits angeführt - die vier Bohrungen 74 bis 77 kurzgeschlosen. Dabei erfolgt dann im wesentlichen nur ein druckloses Hin- und Herpumpen des Druckmittels zwischen diesen vier Bohrungen. Über das Rückschlagventil 51 können aber auch in dieser Neutralstellung I des Steuerschiebers 15 Druckmittelverluste aufgrund von Leckverlusten ausgeglichen werden.

Um den Drehkolbensteller 17 und das Antriebsrad 24 relativ gegeneinander zu verdrehen, wird der Elektromagnet 72 angesteuert, so daß eine Verstellung des Steuerventils 13 in die Schaltstellung II des Steuerschiebers 15 - wie in den Figuren 4a bis 4e erläutert - erfolgt.

Die Figur 4a zeigt den Förderstromverlauf der vier Einzelpumpen Ia, Ib, IIa, IIb, die durch die Bohrungen 74 bis 77 zusammen mit den Kugelkolben 78 bis 81 gebildet werden. Die beiden Einzelpumpen Ia und Ib werden durch die Bohrungen 74 und 75 zusammen mit den Kugelkolben 78 und 79 gebildet, sind ständig miteinander verbunden und beaufschlagen die Druckräume 25B bis 27B. Die beiden ebenfalls ständig miteinander verbundenen Einzelpumpen IIa und IIb werden entsprechend durch die beiden anderen Bohrungen 76 und 77 zusammen mit den Kugelkolben 80 und 81 gebildet und beaufschlagen die Druckräume 25A bis 27A.

Der Förderstromverlauf ist über eine Umdrehung (360°) des Pumpengehäuses 21A dargestellt und beginnt beim Nulldurchgang des Volumenstroms der Einzelpumpe Ia, d. h. im oberen Totpunkt des Kugelkolbens 78. Die drei anderen Einzelpumpen Ib, IIa, IIb sind um jeweils 90° phasenversetzt, d. h. nach der in Figur 3 dargestellten Drehrichtung führt die Einzelpumpe Ib einen Saughub aus, die Einzelpumpe IIa befindet sich im unteren Totpunkt und die Einzelpumpe IIb führt einen Druckhub aus.

Um die Nockenwelle 10 in eine "frühe" Drehlage zu bringen, d. h. um eine frühe Ventilbetätigung zu erzielen, muß der Drehkolbensteller 17 gegenüber dem Antriebsrad 24 mit der Drehrichtung (hier mit dem Uhrzeigersinn) verdreht werden. Dazu muß der Druck in den Druckräumen 25B bis 27B größer sein als der in den Druckräumen 25A bis 27A. Bei gleichen Druckflächen ergibt sich dann die relative Verdrehung des Drehkolbenstellers 17. Dazu wird das Steuerventil 13 (in Figur 4a schematisch als 4/2-Wegeventil dargestellt) über den Elektromagneten 72 über einen definierten Zeitraum aus seiner Neutralstellung I in seine Schaltstellung II verstellt, wenn beginnend bei ausgeglichenen Druckverhältnissen in den Druckräumen 25A bis 27A bzw. 25B bis 27B das Fördervolumen der beiden Einzelpumpen Ia und Ib in der Summe positiv ist (Druckphase) und das der beiden Einzelpumpen IIa und IIb negativ ist (Saugphase). Dieser Förderzustand wird am Beispiel des in Figur 4a dargestellten Förderstromverlaufs im Bereich eines Umdrehungswinkels von 45° bis 225° erreicht.

In Figur 4b ist die entsprechende Ansteuerung des Elektromagneten 13 dargestellt. Dieser wird für eine Verstellung der Nockenwelle in eine "frühe" Drehlage aktiviert, d.h. bestromt, wenn die Summe der Volumenströme der Einzelpumpen Ia und Ib positiv wird, d.h. wenn der ausgestoßene Volumenstrom gegenüber dem angesaugten Volumenstrom überwiegt. Diese Ansteuerung beginnt demzufolge bei einem Drehwinkel der Einzelpumpe Ia von 45°. In dieser Phase ist das ausgestoßene Volumen der Einzelpumpe Ia gleich dem angesaugten Volumen der Einzelpumpe Ib. Das Saugvolumen der Einzelpumpe IIa und das Druckvolumen der Einzelpumpe IIb ergänzen sich in dieser Drehphase ebenfalls zu Null. Die Ansteuerung des Elektromagneten 72 über das Steuergerät 73 wird über die Druckphase beider Einzelpumpen Ia und Ib (vom Drehwinkel 90° bis 180° der Einzelpumpe Ia) beibehalten und dauert so lange an, bis die Summe der Volumenströme negativ wird. Dieser negative Summen-Volumenstrom beginnt bei einem Drehwinkel der Einzelpumpe Ia von 225°. Nach diesem Drehwinkel ist das angesaugte Volumen der Einzelpumpe Ia größer als das ausgestoßene Volumen der Einzelpumpe Ib. Über diesen gesamten Drehbereich (45° bis 225°) ist der Summen-Volumenstrom der Einzelpumpen IIa und IIb negativ.

Durch die Ansteuerung des Elektromagneten 72 wird das Steuerventil 13 in seine Schaltstellung II gebracht, so daß die Druckräume 25B bis 27B vom Summen-Volumenstrom der Einzelpumpen Ia und Ib beaufschlagt werden. Gleichzeitig sind die Druckräume 25A bis 27A mit den Einzelpumpen IIa und IIb verbunden. Deren Summen-Volumenstrom ist jedoch negativ, d.h. es wird Druckmittel angesaugt. Der Drehkolbensteller 17 wird demzufolge relativ zum Antriebsrad 24 im Uhrzeigersinn verdreht, d.h. in Richtung "frühe" Drehlage der Nockenwelle 10.

Um die Nockenwelle 10 in eine "späte" Drehlage zu verstellen, werden entsprechend die Druckräume 25A bis 27A mit Druck beaufschlagt. Dazu wird - wie in Figur 40 dargestellt - der Elektromagnet 72 vom Steuergerät 73 angesteuert, wenn der Summen-Volumenstrom der beiden Einzelpumpen IIa und IIb größer ist als der der Einzelpumpen Ia und Ib. Dies ist der Fall bei einem Drehwinkel der Einzelpumpe Ia zwischen 225° und 405° bzw. 45°.

Um die Nockenwelle 10 in einer eingestellten Drehlage - auch wenn diese nicht einer Endstellung des Drehkolbenstellers 17 entspricht - zu halten, wird der Elektromagnet 72 stromlos geschaltet, so daß das Steuerventil 13 in seine Neutralstellung I gebracht wird (Figur 4d). In dieser Neutralstellung I sind die Druckräume 25A bis 27A und 25B bis 27B einseitig verschlossen, d.h. der Drehkolbensteller 17 ist hydraulisch blockiert.

Die Ansteuerung des Elektromagneten 72 erfolgt über das Steuergerät 73. Dieses erfaßt die Ist-Phasenlage der Nockenwelle 10 über nicht dargestellte Winkelsensoren, vergleicht diese Ist-Phasenlage mit einem vorgebbaren Sollwert und generiert unter Berücksichtigung der momentanen Pumpenstellung ein zyklisch zugeordnetes Taktsignal. In Abhängigkeit von der gewünschten Verstellung der Nockenwelle kann dieses Signal bzw. diese Ansteuerung in mehreren hintereinander angeordneten Takten jeweils im zugeordneten Winkelbereich erfolgen. Es ist auch möglich, bei relativ kleinen Verstellbereichen bzw. Korrekturbereichen dieses Signal bzw. diese Ansteuerung nur über einen Teilbereich des maximal möglichen Winkelbereiches zu erzeugen.

Die Verstellung der Nockenwelle 10 in Richtung "späte" Drehlage wird im Betriebszustand durch ein rückwirkendes Moment unterstützt, das sich aufgrund der Nockenbetätigung ergibt. Die Verstellung der Nockenwelle in Richtung "späte" Drehlage kann auch allein aufgrund dieses rückwirkenden Momentes erfolgen. Durch die Wirkung dieses Rückstellmomentes ergeben sich im Betriebszustand geringe Leckverluste des Drehflügelstellers 17, so daß dieser entsprechend verdreht wird. Um diese Leckverluste auszugleichen, wenn keine Verstellung erwünscht ist, wird der Elektromagnet 72 - wie in Figur 4e exemplarisch dargestellt - in der Regel in der Frühverstellungsphase (Winkelbereich zwischen 45° und 225° der Einzelpumpe Ia) durch kurze Schaltsignale angesteuert. Damit erfolgt eine Nachführung des Drehkolbenstellers 17.

Zusätzlich zum beschriebenen Ausführungsbeispiel sind weitere Einzelpumpenanordnungen und entsprechende Ansteuerungen des Steuerventils möglich, wobei das Grundprinzip der zyklischen Zuordnung von Einzelpumpen zu den Druckräumen 25A bis 27A bzw. 25B bis 27B jeweils erhalten bleibt. Möglich sind dabei verschiedene Anordnungen mit fester Zuordnung der Einzelpumpen zu den Druckräumen 25A bis 27A bzw. 25B bis 27B. Dabei kann jede Einzelpumpe nur die in eine Verstellrichtung wirkenden Druckräume 25A bis 27A oder 25B bis 27B beaufschlagen. Das Steuerventil ist dabei so - wie im Ausführungsbeispiel zuvor beschrieben - ausgebildet, daß in seiner Neutralstellung I die Druckräume einseitig verschlossen sind. Damit ist der Drehkolbensteller - wie zuvor beschrieben - bis auf die Auswirkungen eventueller Leckverluste hydraulisch blockiert.
a) Im einfachsten Fall werden zwei gegenüberliegende Einzelpumpen mit je einem (Kugel-)Kolben verwendet, wobei jeder Einzelpumpe die in eine Verstellrichtung wirkenden Druckräume 25A bis 27A bzw. 25B bis 27B fest zugeordnet ist. Verwiesen wird hier auf die schematische Darstellung der Volumenströme und der Ansteuerung des Elektromagenten 72 bzw. des Steuerventils 13 nach Figur 5 (5a bis 5e, analog zu den Figuren 4a bis 4e). Das Steuerventil 13 - in dieser Figur als 4/2-Ventil dargestellt - schließt in der Neutralstellung I (unbestromter Elektromagnet 72) beide Einzelpumpen Ic und IIc kurz und sperrt gleichzeitig die Druckräume, z.B. 25A bis 27A bzw. 25B bis 27B, ab. In der Schaltstellung II des Steuerventils 13 wird die sog. "Frühpumpe" (Einzelpumpe Ic) mit denjenigen Druckräumen verbunden, die bei positiver Druckbeaufschlagung die Frühverstellung der Nockenwelle 10 bewirken (z. B. Druckräume 25B bis 27B), die sog. "Spätpumpe" (Einzelpumpe IIc) mit den Druckräumen, die bei positiver Druckbeaufschlagung die Spätverstellung bewirken (z. B. die Druckräume 25A bis 27A).
   Die Volumenstromverläufe der beiden Einzelpumpen Ic und IIc sind in Figur 5a dargestellt, dabei zeigt die durchgezogene Linie den Volumenstromverlauf der Einzelpumpe Ic ("Frühpumpe") und die gestrichelte Linie den Volumenstromverlauf der Einzelpumpe IIc ("Spätpumpe"). Die Ansteuerung des Elektromagneten 72 und damit des Steuerventils 13 ist in den vier darunterliegenden Schaltstellungen wiedergegeben. Die erste in Figur 5b dargestellte Ansteuerung des Elektromagneten bedeutet Frühverstellung, die zweite in Figur 5c dargestellte Ansteuerung führt zu einer Spätverstellung (ohne Leckage). Zur Frühverstellung werden die entsprechenden Druckräume (z.B. 25B bis 27B) in der Druckphase der Einzelpumpe Ic angesteuert (0° bis 180°), die anderen Druckräume (z.B. 25A bis 27A) sind dadurch gleichzeitig während der Saugphase mit der Einzelpumpe IIc verbunden. Bei gewünschter Verstellung muß der Elektromagnet 72 je nach Verstellrichtung zu den im Diagramm angegebenen Zeiten angesteuert werden, d.h. bei einer Ansteuerung im Winkelbereich von 0° bis 180° der Einzelpumpe Ic erfolgt die Frühverstellung, bei einer Ansteuerung im Bereich von 180° bis 360° erfolgt eine Spätverstellung. Der Winkelbereich ist dabei so festgelegt, daß der Winkel 0° dem oberen Totpunkt der Einzelpumpe Ic entspricht.
   Dieser Winkel entspricht somit dem Beginn der Druckphase dieser Einzelpumpe Ic. Bei nicht erregtem Elektromagneten 72 (Neutralstellung I des Steuerventils 13, Figur 5d) erfolgt keine Verstellung, die Pumpen sind kurzgeschlossen und befüllen sich gegenseitig ohne Leistungsaufnahme (abgesehen von Reibungs- und Leckverlusten).
   Zum Ausgleich von Leckverlusten im Stellwerk und der Ölzuführung wird der Elektromagnet 72 (Steuerventil 13) mit kurzen Steuerimpulsen mit derjenigen Phase angesteuert, die der Regelabweichung entgegenwirkt (in der Regel in der Frühverstellphase). Die Nachführung der auftretenden Leckmengen erfolgt durch die beiden Rückschlagventile 51, 64 vom Motorölkreislauf (Figur 5e).
b) Bei einer Ausbildung der Pumpe mit vier Einzelpumpen kann die Huberzeugung auch über einen elliptischen Hubring erfolgen, der pro Umdrehung bei jedem Kolben einen Doppelhub jeder Einzelpumpe erzeugt. Dabei werden jedoch die jeweils um 180° gegeneinander versetzt angeordneten Einzelpumpen zusammengefaßt. Es wirken dann jeweils zwei um 180° versetzt angeordnete Einzelpumpen als "Frühpumpe", die beiden anderen Einzelpumpen wirken als "Spätpumpe". Die Ansteuerung erfolgt analog zu dem in den Figuren 5a bis 5e erläuterten Schaltschema.
c) Bei einer Ausbildung der Pumpe nach dem unter a) beschriebenen Prinzip können auch vier Kolben paarweise hintereinander (in axialer Richtung) und um 180° versetzt zueinander angeordnet werden. Diese werden durch ebenfalls hintereinander angeordnete, in ihrer Exzentritziät um 180° versetzte, exzentrisch angeordnete kreisförmige Hubringe angetrieben (2-reihige Pumpe). Dabei werden jeweils die um 180° versetzten Einzelpumpen jeder Pumpenreihe zusammengefaßt, so daß diese phasengleich arbeiten und gleiche Druckräume beaufschlagen. Die Ansteuerung erfolgt ebenfalls analog zu dem in den Figuren 5a bis 5e beschriebenen Schaltschema.

Ein prinzipieller Vorteil der zuvor beschriebenen Einrichtungen zum relativen Verdrehen der Nockenwelle einer Brennkraftmaschine ist der sehr niedrige Energiebedarf im Vergleich zu anderen hydraulischen Lösungen, die nach dem Absteuerprinzip arbeiten. Eine Energieaufnahme erfolgt hier nur während der Verstellung. Insbesondere gegenüber einer Einrichtung zum relativen Verdrehen der Nockenwelle mit einer sauggedrosselten Pumpe ist ein deutlicher Geräuschvorteil zu erwarten, da die Kolben bzw. Kugelkolben in dauerndem Kontakt zur Hubkurve stehen. Der Ölverbrauch bzw. die Ölverluste bei einer derartigen Einrichtung beschränken sich auf Leckageverluste, da die aus dem Drehkolbensteller zu verdrängenden Ölmengen von den Einzelpumpen wieder angesaugt werden. Der Drehkolbensteller ist in der Ruhestellung (bei nicht angesteuertem Elektromagneten, Neutralstellung I des Steuerventils) hydraulisch blockiert, es wird keine Regelabweichung "erzwungen". Bei der unter a) beschriebenen Ausführung der Pumpe 21 mit zwei Einzelpumpen Ic und IIc ist durch zwei diametral gegenüberliegende Zylinderbohrungen ein sehr einfacher Aufbau der Pumpe gegeben. Die in den Figuren 1 bis 3 dargestellte Pumpe 21 hat demgegenüber ein um den Faktor $\sqrt{\text{2}}$ vergrößertes Fördervolumen bei gleicher Dimensionierung der Einzelpumpen und bei einfacher Kontur des Hubrings. Bei der unter b) beschriebenen Ausbildung der Pumpe mit vier Einzelpumpen und elliptischem Hubring ergibt sich ein um den Faktor 4 vergrößertes Fördervolumen, sowie ein querkraftfreies Nockenwellenende durch Ausgleich der diametral gleichzeitig wirkenden Pumpenkräfte. Die unter c) beschriebene Ausbildung hat gegenüber der unter a) geschilderten ein um den Faktor 2 vergrößertes Fördervolumen sowie ebenfalls ein querkraftfreies Nockenwellenende.

Im Gegensatz zu den zuvor beschriebenen Ausführungsbeispielen ist es auch möglich, die jeweiligen Einzelpumpen den Druckräumen ohne feste Zuordnung zueinander zuzuordnen. Die für eine definierte Verstellung erforderliche phasen- und richtungsabhängige Zuordnung erfolgt über das Steuerventil 13'. Das Steuerventil 13' ist ebenfalls als 4/2-Wege-Ventil ausgebildet, sein Steuerschieber 15' kann gegen die Wirkung einer Druckfeder 71 durch den Elektromagneten 72 aus seiner Neutrallage I in die Schaltstellung II geschaltet werden. Der Steuerschieber 15' ist so ausgebildet, daß von den vier Anschlüssen a - d in Neutralstellung I die Anschlüsse a und d bzw. die Anschlüsse b und c verbunden sind. In der Schaltstellung II sind dagegen die Anschlüsse a und c sowie die Anschlüsse b und d miteinander verbunden. Der Anschluß c ist mit den Druckräumen (z.B. 25B bis 27B) des Drehkolbenstellers 17 verbunden, die bei positiver Druckbeaufschlagung eine Frühverstellung der Nockenwelle bewirken. Der Anschluß d ist mit den anderen Druckräumen (z.B. 25A bis 27A) des Drehkolbenstellers verbunden, die bei positiver Druckbeaufschlagung eine Spätverstellung der Nockenwelle bewirken. Bei dem in Figur 6a dargestellten Volumenstromverlauf ist die Pumpe aus zwei Einzelpumpen IIIa und IVa zusammengesetzt. Diese Einzelpumpen IIIa bzw. IVa sind um 180° versetzt angeordnet und wirken mit einem kreisförmigen, exzentrischen Hubring zusammen. Die Einzelpumpe IIIa ist dabei mit dem Anschluß a des Steuerventils 13A verbunden, während die Einzelpumpe IVa mit dem Anschluß b des Steuerventils 13A verbunden ist.

Zur Frühverstellung der Nockenwelle (Figur 6b) wird der Elektromagnet 72 in der Druckphase der Einzelpumpe IIIa angesteuert (0° bis 180°). In dieser Phase befindet sich die andere Einzelpumpe IVa in ihrer Saugphase. Durch die Ansteuerung des Elektromagneten 72 wird das Steuerventil 13' in seine Schaltstellung II gebracht. In dieser Schaltstellung II ist die Einzelpumpe IIIa über den Anschluß a des Steuerventils 13' mit dessen Anschluß c und dadurch mit den für eine Frühverstellung zu beaufschlagenden Druckräumen (z.B. 25B bis 27B) verbunden. Gleichzeitig ist die Einzelpumpe IVa über die Anschlüsse b und d des Steuerventils 13' mit den anderen Druckräumen (25A bis 27A) verbunden. Im Winkelbereich zwischen 180° und 360° - in der Saugphase der Einzelpumpe IIIa - wird der Elektromagnet 72 stromlos geschaltet. Dadurch bewegt sich der Steuerschieber 15' des Steuerventils 13' in seine Neutrallage I, so daß die für eine Frühverstellung zu beaufschlagenden Druckräume (z.B. 25B bis 27B) von der Einzelpumpe IVa beaufschlagt wird. Diese Einzelpumpe IVa befindet sich nun in ihrer Druckphase. Gleichzeitig werden die anderen Druckräume (z.B. 25A bis 27A) von der Einzelpumpe IIIa beaufschlagt, die sich in ihrer Saugphase befindet. Damit werden jeweils die in einer Richtung wirkenden Druckräume immer mit Druck beaufschlagt, während die anderen Druckräume ständig mit einer sich in ihrer Saugphase befindlichen Einzelpumpe verbunden sind.

Für eine Spätverstellung der Nockenwelle (Figur 6c) erfolgt die Ansteuerung des Elektromagneten 72 genau entgegengesetzt, d.h. der Elektromagnet 72 wird in der Druckphase der Einzelpumpe IIIa stromlos geschaltet, in der Saugphase der Einzelpumpe IIIa mit Strom beaufschlagt.

Bei dieser Pumpenanordnung und Ventilausbildung ist keine hydraulische Blockierung des Drehkolbenstellers möglich. Die Ansteuerung des Elektromagneten 72 wird in diesem Fall so gewählt, daß der Drehkolbensteller um die gewünschte Sollage pendelt. Die Ansteuerung des Elektromagneten kann dabei wie in den Figuren 6d und 6e dargestellt erfolgen. In der Figur 6d wird die Haltephase des Drehkolbenstellers bzw. der Nockenwelle durch einen Ansteuerimpuls pro vollständigem Winkelbereich (0° bis 360°) erreicht. Die Ansteuerung erfolgt dabei im Winkelbereich zwischen 90° und 270°. Im Winkelbereich zwischen 270° und 450° bzw. 90° wird der Elektromagnet 72 stromlos geschaltet.

Durch eine derartige Ansteuerung des Elektromagneten werden allerdings große Regelabweichungen verursacht. Um diese großen Regelabweichungen zu minimieren, kann der Elektromagnet 72 - wie in Figur 6e verdeutlicht - mit kurzen Steuerimpulsen angesteuert werden. Dabei werden mehrere, über eine gesamte Umdrehung einer Einzelpumpe verteilte Steuerimpulse an den Elektromagneten 72 gegeben, so daß den Regelabweichungen der Nockenwelle entgegengewirkt wird. Die einzelnen Steuerimpulse sind in ihrer Zeitfolge und Zeitdauer vorteilhafterweise so angelegt, daß sie jeweils in der Druckphase und Saugphase einer Einzelpumpe gleich sind.

Analog zu den zuvor beschriebenen Ausführungsbeispielen ist es auch möglich, die Pumpe aus vier Einzelpumpen IIIb, IIIc, IVb und IVc zusammenzusetzen, die jeweils um 90° gegeneinander versetzt sind. Der Förderstromverlauf einer derartigen aus vier Einzelpumpen zusammengesetzten Pumpe ist in Figur 7a dargestellt. Die beiden Einzelpumpen IIIb und IIIc sind dabei mit dem Anschluß a des Steuerventils 13' verbunden, die beiden anderen Einzelpumpen IVb und IVc entsprechend mit dem Anschluß b. Die Ansteuerung des Elektromagneten 72 ist in den Figuren 7b bis 7e dargestellt, wobei die Figur 7b die für eine Frühverstellung erforderliche Ansteuerung zeigt. Die Figur 7c zeigt entsprechend eine Ansteuerung für eine Spätverstellung der Nockenwelle, die Figuren 7d und 7e zeigen die Ansteuerungen des Elektromagneten 72 in der Haltephase.

Für eine Frühverstellung erfolgt eine Ansteuerung des Elektromagneten 72 im Winkelbereich zwischen 45° und 225°. Über den Winkelbereich von 225° bis 405° bzw. 45° wird der Elektromagnet 72 stromlos geschaltet. Bei einem Drehwinkel von 45° befindet sich die Einzelpumpe IIIb in ihrer Druckphase, die mit ihr verbundene Einzelpumpe IIIc in ihrer Saugphase. Das Saugvolumen der Einzelpumpe IIIc und das Druckvolumen der Einzelpumpe IIIb ergänzen sich in diesem Moment zu Null.

Gleiches gilt für die Einzelpumpen IVb und IVc, wobei sich die Einzelpumpe IVc in ihrer Druckphase und die Einzelpumpe IVb in ihrer Saugphase befindet. Die Ansteuerung ist so gewählt, daß analog zu der in Figur 4b beschriebenen die Ansteuerung so lange erfolgt, wie der Summenvolumenstrom der Einzelpumpen IIIb und IIIc positiv ist und gleichzeitig der Summenvolumenstrom der Einzelpumpen IVb und IVc negativ ist. Kehren sich die Vorzeichen der Summenvolumenströme der beiden jeweils miteinander verbundenen Einzelpumpen um (bei Drehwinkel 225° der Einzelpumpe IIIb), wird der Elektromagnet 72 stromlos geschaltet, so daß das Steuerventil 13' in seine Neutralstellung I bewegt wird. In dieser Neutralstellung I wird die Zuordnung zu den einzelnen Druckräumen - wie zuvor beschrieben - gewechselt, so daß weiterhin eine Verstellung erfolgt.

Für eine Spätverstellung der Nockenwelle erfolgt nach Figur 7c die Ansteuerung des Elektromagneten genau gegensätzlich, d.h. er ist im Winkelbereich zwischen 45° und 225° stromlos und wird im Winkelbereich zwischen 225° und 405° bzw. 45° angesteuert.

Für die Haltephase der Nockenwelle sind wie beim Ausführungsbeispiel zuvor Ansteuerungen mit großen Regelabweichungen (Figur 7d) und Ansteuerungen für kleine Regelabweichungen (Figur 7e) möglich. Bei der Ansteuerung nach Figur 7d wird ein einzelner Steuerimpuls im Winkelbereich zwischen 135° und 305° an den Elektromagneten gegeben. Die Ansteuerung erfolgt so, daß der Drehkolbensteller um seine Sollage pendelt. Bei der Ansteuerung nach Figur 7e werden mehrere kurze Steuerimpulse über den Winkelbereich verteilt, so daß Regelabweichungen der Nockenwelle bzw. des Drehkolbenstelles von der Sollage korrigiert werden. Die Ansteuerung kann dabei so erfolgen, daß die Korrektur der Regelabweichung über die Sollage hinausgeht, wobei sich eine "Pendellage" einstellt, die in geringer Bandbreite um diesen Sollwert schwankt.

Analog zu den zuvor beschriebenen Ausführungsbeispielen ist auch eine Ausbildung der Pumpe mit elliptischem Hubring bzw. mit jeweils zwei um 180° versetzten und axial gegeneinander versetzten Einzelpumpen (zweireihige Pumpe) möglich. Die Ansteuerung der Einzelpumpen erfolgt dann bei entsprechender Zuordnung analog zu dem in Figur 6 beschriebenen Schaltschema.

Die zuletzt beschriebenen Ausführungsbeispiele der Einrichtung zur Verstellung einer Nockenwelle mit wechselweiser Zuordnung der Einzelpumpen zu den Druckräumen hat den Vorteil, daß die gesamte Pumpenumdrehung zur Förderung und Verstellung unabhängig von der jeweils fördernden Einzelpumpe ist. Damit kann bei gleichen Abmessungen gegenüber den in den Figuren 1 bis 5 dargestellten Ausbildungen eine um den Faktor 2 schnellere Verstellung erzielt werden. Die Regelabweichung um die Sollage kann durch einen schnellen Elektromagneten klein gehalten werden.

Die Ansteuerung des Elektromagneten 72 erfolgt auch hier über ein elektronisches Steuergerät, das die Ist-Phasenlage der Nockenwelle über Winkelsensoren erfaßt, mit dem Sollwert vergleicht und unter Berücksichtigung der momentanen Pumpenstellung ein zyklisch zugeordnetes Taktsignal generiert. Die Ölzuführung erfolgt durch die Längsbohrung 11 in der Nockenwellenmitte und das Rückschlagventil 64. Die gewünschte Spätverstellung bei stromlosem Magnetventil kann durch Leckage aufgrund des durchgeleiteten Drehmoments und zusätzlich über durch ein Rückschlagventil 51 zugeführten Motoröldruck auf die Spätseite erreicht werden.

Die gesamte Verstelleinrichtung aus Stellwerk (Drehkolbensteller), Pumpe und Steuerventil mit Elektromagneten ist kompakt als vormontierbare Einheit aufgebaut und weist als Schnittstellen lediglich auf:
die Verschraubung und Zentrierung an der Nockenwelle;
die Abstützung der Pumpenhubkurve (Hubring) über eine einfache Klauenkupplung o.ä. und
den elektrischen Anschluß am stehenden Magnet des Elektromagnetventils.

Das beschriebene Verfahren zur Ansteuerung der Einrichtung zum Verdrehen der Nockenwelle bzw. zur Ansteuerung der Druckräume ist nicht auf den hier beschriebenen Drehkolbensteller beschränkt. Es eignet sich auch für eine Einrichtung zur Verstellung der Nockenwelle mit einer Schiebemuffe bzw. einem Stellzylinder. Dabei sollten dann vorteilhafterweise die jeweils entgegengerichtet wirkenden Druckräume gleiches Volumen haben.

Dieses Verfahren zur Ansteuerung und die beschriebene Einrichtung zum Verdrehen einer Welle können beispielweise auch bei einem hydraulisch betätigbaren Spritzversteller für Einspritzpumpen verwendet werden.

## Patentansprüche

1. Verfahren zur Ansteuerung einer Einrichtung zum relativen Verdrehen einer Welle (10), insbesondere der Nockenwelle einer Brennkraftmaschine, gegenüber dem drehbar auf dieser Welle (10) angeordneten Antriebsrad (24) mit einem Stellelement (17) mit mindestens zwei bei Druckbeaufschlagung entgegengesetzt auf dieses einwirkenden Druckräumen (25A bis 27A, 25B bis 27B), mit einer Pumpe (21) und einem Steuerventil (13, 13') zur Verbindung der Pumpe (21) mit dem Stellelement (17), dadurch gekennzeichnet, daß das Steuerventil (13, 13') die Pumpe (21) in Abhängigkeit von ihrer Arbeitsphase mit jeweils einem der Druckräume (25A bis 27A, 25B bis 27B) des Stellelementes (17) verbindet.

2. Verfahren nach Anspruch 1, dadurch gekennzeichnet, daß für eine Stellbewegung des Stellelementes (17) die Druckräume (25A bis 27A, 25B bis 27B) über das Steuerventil (13, 13') so mit der Pumpe (21) verbunden werden, daß mindestens ein Druckraum (25A bis 27A, 25B bis 27B) während der Saugphase der Pumpe (21) und der andere (25B bis 27B, bzw. 25A bis 27A) während der Druckphase mit dieser verbunden ist.

3. Verfahren nach Anspruch 1 oder 2, dadurch gekennzeichnet, daß in der stationären Stellung des Stellelementes (17) die Verbindung zwischen der Pumpe (21) und dem Stellelement (17) durch das Steuerventil (13, 13') unterbrochen wird.

4. Verfahren nach Anspruch 1 oder 2, dadurch gekennzeichnet, daß die stationäre Stellung des Stellelementes (17) durch zyklisch getaktete, gegensinnige Beaufschlagung der Druckräume (25A bis 27A, 25B bis 27B) eingestellt wird.

5. Verfahren nach einem der Ansprüche 1 bis 4, dadurch gekennzeichnet, daß sich die Pumpe (21) aus mindestens zwei phasenversetzt arbeitenden Einzelpumpen (Ia, Ib, IIa, IIb, Ic, IIc, IIIa, IVa, IIIb, IIIc, IVb, IVc) zusammensetzt, die bei einer Schaltstellung des Steuerventils (13, 13') mit unterschiedlichen Druckräumen (25A bis 27A, 25B bis 27B) verbunden werden.

6. Verfahren nach einem der Ansprüche 1 bis 4, dadurch gekennzeichnet, daß sich die Pumpe (21) aus mindestens drei phasenversetzt arbeitenden Einzelpumpen (Ia, Ib, IIa, IIb, IIIb, IIIc, IVb, IVc) besteht, die zu zwei Summenpumpen verschaltet sind, wobei zur Verstellung des Stellelementes (17) die Druckräume (25A bis 27A, 25B bis 27B) über das Steuerventil (13, 13') so mit der Pumpe verbunden werden, daß mindestens ein Druckraum mit der in der Saugphase befindlichen Summenpumpe verbunden ist, während mindestens ein anderer Druckraum mit der in der Druckphase befindlichen anderen Summenpumpe verbunden ist.

7. Verfahren nach einem der Ansprüche 1 bis 6, dadurch gekennzeichnet, daß das Stellelement (17) mindestens vier Druckräume (25A bis 27A, 25B bis 27B) umfaßt, die jeweils so mit dem Steuerventil (13, 13') verbunden werden, daß sich bei Druckbeaufschlagung zwei Gruppen von Druckräumen mit gemeinsamer Wirkungsrichtung auf das Stellelement (17) ergeben.

8. Einrichtung zum relativen Verdrehen einer Welle (10) einer Brennkraftmaschine, insbesondere der Nockenwelle, gegenüber dem drehbar auf dieser Welle (10) angeordneten Antriebsrad (24) derselben, das auch eine hydrostatische Pumpe (21) antreibt, die mit Druckmittel aus einem Niederdruckkreis der Brennkraftmaschine versorgt wird und dieses über ein Steuerventil (13, 13') an ein das Verdrehen der Welle (10) bewirkendes Stellelement (17) mit mindestens zwei bei Druckbeaufschlagung entgegengesetzt auf dieses einwirkenden Druckräumen (25A bis 27A, 25B bis 27B) leitet, dadurch gekennzeichnet, daß sich das Stellelement (17) innerhalb des Antriebsrades (24) der Welle (10) befindet und als Drehflügelsteller ausgebildet ist, dessen Nabe auf dem mittigen und zentral liegenden Gehäuse (13A) des Steuerventils (13, 13') drehfest angeordnet ist, und daß der Rotor (21A) der hydraulischen Pumpe (21) gleichachsig zum Drehflügelsteller (17) angeordnet und von der Nockenwelle (10) angetrieben ist und daß das Steuerventil (13, 13') in einer Verbindungspassage (85 bis 88, 34 bis 39) zwischen der Pumpe (21) und den jeweiligen Druckräumen (25A bis 27A, 25B bis 27B) des Stellelementes angeordnet ist und diese Verbindungspassage in Abhängigkeit von der Arbeitsphase der Pumpe steuert.

9. Einrichtung nach Anspruch 8, dadurch gekennzeichnet, daß die hydraulische Pumpe (21) als Radialkolbenpumpe, insbesondere als Kugelkolbenpumpe ausgebildet ist.

10. Einrichtung nach Anspruch 8 und/oder 9, dadurch gekennzeichnet, daß das Gehäuse (21A) der Pumpe (21) drehfest mit der Nockenwelle (10) verbunden ist.

11. Einrichtung nach einem der Ansprüche 8 bis 10, dadurch gekennzeichnet, daß das Steuerventil (13, 13') als elektromagnetisch betätigbares, insbesondere getaktetes Ventil ausgebildet ist und daß dessen Elektromagnet (72) durch eine von Sensoren beeinflusste Elektronik (73) ansteuerbar ist und auf einen Steuerschieber (15, 15') des Steuerventils (13, 13') einwirkt, welcher in einem Ventilgehäuse (13A) in einer Schieberbohrung (14) gleitend angeordnet ist.

12. Einrichtung nach einem der Ansprüche 8 bis 11, dadurch gekennzeichnet, daß das Steuerventil (13, 13') als 4/2-Wegeventil ausgebildet ist.

13. Einrichtung nach einem der Ansprüche 8 bis 12, dadurch gekennzeichnet, daß das Stellelement (17) aus einem Drehflügelsteller mit mindestens zwei Flügeln (18 bis 20) besteht, die über Druckräume (25A bis 27A, 25B bis 27B) beaufschlagbar sind, die wiederum über im Stellelement (17), im Ventilgehäuse (13A) und der Pumpe (21) ausgebildete Kanäle und Bohrungen (34 bis 39, 41 bis 43, 45 bis 50, 53, 67 bis 70, 85 bis 88) beaufschlagbar bzw. entlastbar sind.

14. Einrichtung nach einem der Ansprüche 8 bis 13, dadurch gekennzeichnet, daß die Pumpe (21) als Radialkolbenpumpe mit mindestens zwei phasenversetzt wirkenden Pumpenarbeitsräumen (74 bis 77) ausgebildet ist.

15. Einrichtung nach Anspruch 14, dadurch gekennzeichnet, daß die Radialkolbenpumpe (21) vier um jeweils 90° gegeneinander versetzte Pumpenarbeitsräume (74 bis 77) hat.

16. Einrichtung nach Anspruch 14 oder 15, dadurch gekennzeichnet, daß die Radialkolbenpumpe (21) als zweireihige Pumpe ausgebildet ist.

17. Einrichtung nach einem der Ansprüche 8 bis 16, dadurch gekennzeichnet, daß die Ein- und Auslaßsteuerung der Pumpe (21) durch phasenabhängig auf die Saug- und Förderzyklen abgestimmte Ansteuerung des Steuerventils (13, 13') erfolgt.

18. Einrichtung nach einem der Ansprüche 8 bis 17, dadurch gekennzeichnet, daß der Hubring (82) der Radialkolbenpumpe (21) eine elliptische Hubkurve hat.

19. Einrichtung nach einem der Ansprüche 8 bis 17, dadurch gekennzeichnet, daß der Hubring (82) der Radialkolbenpumpe (21) eine Hubkurve aufweist, die als Kreisbahn exzentrisch zur Achse der Nockenwelle (10) verläuft.

20. Einrichtung nach einem der Ansprüche 8 bis 19, dadurch gekennzeichnet, daß zwischen der Innenseite des Pumpengehäuses (21A) und dem Ventilgehäuse (13A) eine Hülse (54) angeordnet ist, in welcher sich Zu- und Ablauföffnungen (85 bis 88) für die Pumpe (21) befinden, die mit dem Steuerventil (13, 13') verbunden sind.

## Claims

1. Method for activating a device for the relative rotation of a shaft (10), in particular the camshaft of an internal combustion engine, relative to the drive wheel (24) rotatably arranged on this shaft (10), having a setting element (17) with at least two pressure spaces (25A to 27A, 25B to 27B) oppositely acting on this setting element (17) when subject to pressure, having a pump (21) and a control valve (13, 13') for connecting the pump (21) to the setting element (17), characterized in that the control valve (13, 13') connects the pump (21), as a function of its working phase, with respectively one of the pressure spaces (25A to 27A, 25B to 27B) of the setting element (17).

2. Method according to Claim 1, characterized in that the pressure spaces (25A to 27A, 25B to 27B) are connected via the control valve (13, 13') to the pump (21) for a setting motion of the setting element (17) in such a way that at least one pressure space (25A to 27A, 25B to 27B) is connected to the pump (21) during the suction phase of the pump (21) and the other (25B to 27B and 25A to 27A) is connected to the pump (21) during the pressure phase.

3. Method according to Claim 1 or 2, characterized in that the connection between the pump (21) and the setting element (17) is interrupted by the control valve (13, 13') in the non-transient position of the setting element (17).

4. Method according to Claim 1 or 2, characterized in that the non-transient position of the setting element (17) is set by cyclically pulsed, opposite action on the pressure spaces (25A to 27A, 25B to 27B).

5. Method according to one of Claims 1 to 4, characterized in that the pump (21) is composed of at least two individual pumps (Ia, Ib, IIa, IIb, Ic, IIc, IIIa, IVa, IIIb, IIIc, IVb, IVc) operating offset in phase, which individual pumps are connected to different pressure spaces (25A to 27A, 25B to 27B) in one switching position of the control valve (13, 13').

6. Method according to one of Claims 1 to 4, characterized in that the pump (21) is composed of at least three individual pumps (Ia, Ib, IIa, IIb, IIIb, IIIc, IVb, IVc) operating offset in phase, which individual pumps are connected to form two sum pumps, the pressure spaces (25A to 27A, 25B to 27B) being connected to the pump by means of the control valve (13, 13') for adjusting the setting element (17) in such a way that at least one pressure space is connected to the sum pump which is in the suction phase whereas at least one other pressure space is connected to the other sum pump which is in the pressure phase.

7. Method according to one of Claims 1 to 6, characterized in that the setting element (17) includes at least four pressure spaces (25A to 27A, 25B to 27B) which are respectively connected to the control valve (13, 13') in such a way that when acted on by pressure, two groups of pressure spaces appear with a common direction of action on the setting element (17).

8. Device for the relative rotation of a shaft (10) of an internal combustion engine, in particular the camshaft, relative to the drive wheel (24) of the same rotatably arranged on this shaft (10), which drive wheel also drives a hydrostatic pump (21) which is supplied with pressure medium from a low-pressure circuit of the internal combustion engine and supplies this pressure medium via a control valve (13, 13') to a setting element (17), which effects the rotation of the shaft (10) and has at least two pressure spaces (25A to 27A, 25B to 27B) acting oppositely on this setting element when subjected to pressure, characterized in that the setting element (17) is located within the drive wheel (24) of the shaft (10) and is configured as a rotary piston actuator whose hub is arranged so that it is fixed on and rotates with the central housing (13A) located in the middle of the control valve (13, 13'), and in that the rotor (21A) of the hydraulic pump (21) is arranged on the same axis as the rotary piston actuator (17) and is driven by the camshaft (10) and in that the control valve (13,13') is arranged in a connecting passage (85 to 88, 34 to 39) between the pump (21) and the respective pressure spaces (25A to 27A, 25B to 27B) of the setting element and controls said connecting passage as a function of the working phase of the pump.

9. Device according to Claim 8, characterized in that the hydraulic pump (21) is configured as a radial piston pump, in particular as a ball piston pump.

10. Device according to Claim8 and/or 9, characterized in that the housing (21A) of the pump (21) is torsionally securely connected to the camshaft (10).

11. Device according to one of Claims 8 to 10, characterized in that the control valve (13, 13') is configured as an electromagnetically actuable, in particular pulsed, valve and in that its electromagnet (72) can be activated by electronics (73) influenced by sensors and it acts on a control spool (15, 15') of the control valve (13, 13'), which control spool is arranged so that it can slide in a valve housing (13A) in a spool-valve bore (14).

12. Device according to one of Claims 8 to 11, characterized in that the control valve (13, 13') is configured as a 4/2-way valve.

13. Device according to one of Claims 8 to 12, characterized in that the setting element (17) consists of a rotary piston actuator with at least two vanes (18 to 20) which can be acted upon by means of pressure spaces (25A to 27A, 25B to 27B) which in turn can be subjected to pressure or can be relieved via passages and holes (34 to 39, 41 to 43, 45 to 50, 53, 67 to 70, 85 to 88) formed in the setting element (17), in the valve housing (13A) and the pump (21).

14. Device according to one of Claims 8 to 13, characterized in that the pump (21) is configured as a radial piston pump with at least two pump working spaces (74 to 77) acting with offset phases.

15. Device according to Claim 14, characterized in that the radial piston pump (21) has four pump working spaces (74 to 77) respectively offset by 90° relative to one another.

16. Device according to Claim 14 or 15, characterized in that the radial piston pump (21) is configured as a two-row pump.

17. Device according to one of Claims 8 to 16, characterized in that the inlet and outlet control of the pump (21) takes place by activation, of the control valve (13, 13'), matched in phase to the suction and delivery cycles.

18. Device according to one of Claims 8 to 17, characterized in that the cam ring (82) of the radial piston pump (21) has an elliptical cam curve.

19. Device according to one of Claims 8 to 17, characterized in that the cam ring (82) of the radial piston pump (21) has a cam curve which extends as a circular track which is eccentric to the axis of the camshaft (10).

20. Device according to one of Claims 8 to 19, characterized in that a sleeve (54) is arranged between the inside of the pump housing (21A) and the valve housing (13A), in which sleeve (54), supply and drain openings (85 to 88) for the pump (21) are located which are connected to the control valve (13, 13').

## Revendications

1. Procédé pour la commande d'amorçage d'un dispositif servant à la rotation relative d'un arbre (10), en particulier l'arbre à cames d'un moteur à combustion interne , par rapport à la roue d'entraînement (24) disposée de façon à pouvoir tourner sur cet arbre (10), comprenant un élément de réglage (17) avec au moins deux chambres de pression (25A à 27A, 25B à 27B) agissant sur cet élément de façon opposée lors de leur alimentation en pression, une pompe (21) et une vanne de commande (13, 13') servant à relier la pompe (21) à l'élément de réglage (17),
caractérisé en ce que
la vanne de commande (13, 13') relie la pompe (21), en fonction de sa phase de fonctionnement, à respectivement l'une des chambres de pression (25A à 27A, 25B à 27B) de l'élément de réglage.

2. Procédé selon la revendication 1,
caractérisé en ce que
pour obtenir un mouvement de réglage de l'élément de réglage (17), on relie les chambres de pression (25A à 27A, 25B à 27B), par l'intermédiaire de la vanne de commande (13, 13'), à la pompe (21) d'une manière telle qu'au moins l'une des chambres de pression (25A à 27A, 25B à 27B) soit reliée à celle-ci pendant la phase d'aspiration de la pompe (21), et que l'autre (25B à 27B, ou 25A à 27A) soit reliée à celle-ci pendant la phase de compression.

3. Procédé selon la revendication 1 ou la revendication 2,
caractérisé en ce que
dans la position stationnaire de l'élément de réglage (17), la liaison entre la pompe (21) et l'élément de réglage (17) est interrompue par la vanne de commande (13, 13').

4. Procédé selon la revendication 1 ou la revendication 2,
caractérisé en ce que
la position, stationnaire de l'élément de réglage (17) est réglée par l'alimentation, opérée cycliquement, en sens contraire, des chambres de pression (25A à 27A, 25B à 27B).

5. Procédé selon l'une des revendications 1 à 4,
caractérisé en ce que
la pompe (21) se compose d'au moins deux pompes élémentaires, fonctionnant de façon déphasée, (Ia, Ib, IIa, IIb, Ic, IIc, IIIa, IVa, IIIb, IIIc, IVb, IVc), qui sont reliées, quand la vanne de commande (13, 13') est en position de branchement, aux différentes chambres de pression (25A à 27A, 25B à 27B).

6. Procédé selon l'une des revendications 1 à 4,
caractérisé en ce que
la pompe (21) se compose d'au moins trois pompes élémentaires fonctionnant de façon déphasée (Ia, Ib, IIa, IIb, IIIb, IIIc, IVb, IVc), qui sont réunies à deux pompes mélangeuses, les chambres de pression (25A à 27A, 25B à 27B) étant reliées à la pompe, pour déplacer l'élément de réglage (17), au moyen de la vanne de commande (13, 13'), d'une manière telle qu'au moins une chambre de pression soit reliée à la pompe mélangeuse qui se trouve dans la phase d'aspiration, tandis qu'au moins une autre chambre de pression est reliée à l'autre pompe mélangeuse qui se trouve dans la phase de compression.

7. Procédé selon l'une des revendications 1 à 6,
caractérisé en ce que
l'élément de réglage (17) comprend au moins quatre chambres de pression (25A à 27A, 25B à 27B) qui sont reliées respectivement à la vanne de commande (13, 13') de telle manière que l'on ait, lors de l'alimentation en pression, deux groupes de chambres de pression ayant une action dans le même sens sur l'élément de réglage (17).

8. Dispositif servant à la rotation relative d'un arbre (10) d'un moteur à combustion interne, en particulier l'arbre à cames, par rapport à la roue d'entraînement (24) de cet arbre (10), disposée sur celui-ci de façon à pouvoir tourner, roue d'entraînement qui entraîne aussi une pompe hydrostatique (21) qui est alimentée en fluide sous pression à partir d'un circuit basse pression du moteur à combustion interne, et dirige ce fluide sous pression, par l'intermédiaire d'une vanne de commande (13, 13'), sur un élément de réglage (17) effectuant la rotation de l'arbre (10), avec au moins deux chambres de pression (25A à 27A, 25B à 27B) qui agissent en sens opposés sur cet élément lors de l'alimentation en pression,
caractérisé en ce que
- l'élément de réglage (17) se trouve à l'intérieur de la roue d'entraînement (24) de l'arbre (10) et est constitué sous la forme d'un organe de réglage à piston oscillant dont le moyeu est disposé de façon solidaire en rotation sur le boîtier (13A) de la vanne de commande (13, 13'), qui se trouve au milieu et de façon centrale,
- le rotor (21A) de la pompe hydraulique (21) est disposé avec le même axe par rapport à l'organe de réglage à piston oscillant (17), et est entraîné par l'arbre à cames (10),
- la vanne de commande (13, 13') est disposée dans un passage de liaison (85 à 88, 34 à 39) situé entre la pompe (21) et les chambres de pression respectives (25A à 27A, 25B à 27B) de l'élément de réglage, et commande ce passage de liaison en fonction de la phase de fonctionnement de la pompe.

9. Dispositif selon la revendication 8,
caractérisé en ce que
la pompe hydraulique (21) est constituée sous la forme d'une pompe à pistons radiaux, en particulier d'une pompe à pistons sphériques.

10. Dispositif selon la revendication 8 et/ou 9,
caractérisé en ce que
le boîtier (21A) de la pompe (21) est relié de façon solidaire en rotation, à l'arbre à cames (10).

11. Dispositif selon l'une des revendications 8 à 10,
caractérisé en ce que
- la vanne de commande (13, 13') est constituée sous la forme d'une vanne que l'on peut actionner de façon électromagnétique, en particulier d'une vanne à fonctionnement cadencé, et
- son électroaimant (72) peut être commandé par un circuit électronique (73) influencé par des détecteurs et agit sur un tiroir de commande (15, 15') de la vanne de commande (13, 13'), qui est disposé dans un boîtier de vanne (13A) glissant dans un alésage de tiroir (14).

12. Dispositif selon l'une des revendications 8 à 11,
caractérisé en ce que
la vanne de commande (13, 13') est constituée sous la forme d'un distributeur à 4/2 voies.

13. Dispositif selon l'une des revendications 8 à 12,
caractérisé en ce que
l'élément de réglage (17) consiste en un organe de réglage à piston oscillant avec au moins deux ailettes (18 à 20) qui peuvent être sollicitées via les chambres de pression (25A à 27A, 25B à 27B), lesquelles peuvent être à leur tour alimentées ou déchargées au moyen de canaux et d'alésages (34 à 39, 41 à 43, 45 à 50, 53, 67 à 70, 85 à 88) constitués dans l'élément de réglage (17), dans le boîtier de la vanne (13A) et de la pompe (21).

14. Dispositif selon l'une des revendications 8 à 13,
caractérisé en ce que
la pompe (21) est constituée sous la forme d'une pompe à pistons radiaux avec au moins deux chambres de travail (74 à 77) fonctionnant en déphasage.

15. Dispositif selon la revendication 14,
caractérisé en ce que
la pompe à pistons radiaux (21) comporte quatre chambres de travail (74 à 77) décalées respectivement de 90° les unes par rapport aux autres.

16. Dispositif selon la revendication 14 ou la revendication 15,
caractérisé en ce que
la pompe à pistons radiaux (21) est constituée sous la forme d'une pompe à deux rangées.

17. Dispositif selon l'une des revendications 8 à 16,
caractérisé en ce que
la commande d'entrée et de sortie de la pompe (21) a lieu par la commande de la vanne de commande (13, 13') accordée, en fonction de la phase, aux cycles d'aspiration et de refoulement

18. Dispositif selon l'une des revendications 8 à 17,
caractérisé en ce que
la bague de levage (82) de la pompe à pistons radiaux (21) a une trajectoire de levage elliptique

19. Dispositif selon l'une des revendications 8 à 17,
caractérisé en ce que
la bague de levage (82) de la pompe à pistons radiaux (21) présente une courbe de levage qui se déroule comme une piste circulaire, de façon excentrée par rapport à l'axe de l'arbre à cames (10).

20. Dispositif selon l'une des revendications 8 à 19,
caractérisé en ce qu'
on dispose entre l'intérieur du boîtier de pompe (21A) et le boîtier de vanne (13A) un manchon (54), dans lequel se trouvent des orifices d'admission et d'évacuation (85 à 88) pour la pompe (21), orifices qui sont reliés à la vanne de commande (13, 13').
